# EUROPÄISCHE PATENTANMELDUNG

(11) **EP 0 363 731 A2**
(43) Veröffentlichungstag der Anmeldung: **18.04.1990**
(21) Anmeldenummer: 89117871.7
(22) Anmeldetag: 27.09.1989
(51) Int. Cl.: B21B 31/24

(54) **Verfahren und Vorrichtung zur Einstellung und zur Veränderung der Höhe der Durchlaufebene des Walzgutes durch Walzen der Walzgerüste eines Formstahlwalzwerkes**

(30) Priorität: 11.10.1988 DE 3834587
(71) Anmelder: SMS SCHLOEMANN-SIEMAG AKTIENGESELLSCHAFT, D-40237 Düsseldorf (DE)
(72) Erfinder: Albers, Jürgen, D-3150 Peine (DE); Engel, Georg, D-4044 Kaarst (DE); Porombka, Burkhard, D-4048 Grevenbroich 2 (DE)
(74) Vertreter: Müller, Gerd, Dipl.-Ing.

(57) **Zusammenfassung**

Ein Verfahren zur Einstellung und zur Veränderung der Höhe der Durchlaufebene des Walzgutes durch die Walzen von hintereinander angeordneten Walzgerüsten eines Formstahlwalzwerkes. Dabei ist zwischen zwei Universalgerüsten ein Flanschenstauchgerüst angeordnet, bei dem die Höheneinstellungen zur Veränderung der Durchlaufebene des Walzgutes durch Anheben bzw. Absenken der Walzgerüste bzw. durch die diese Walzen tragenden Teile der Walzgerüste bewirkt werden. Die Höhe der Durchlaufebene des Walzgutes durch die Walzen dieses Flanschenstauchgerüstes wird zur Korrektur der Stegmittenposition eines Formstahlprofils relativ zur eingestellten Durchlaufebene der übrigen Walzgerüste während des Walzbetriebes gesteuert, verändert und festgelegt.

## Beschreibung

Die Erfindung bezieht sich auf ein Verfahren zur Einstellung und zur Veränderung der Höhe der Durchlaufebene des Walzgutes durch die Walzen der hintereinander angeordneten Walzgerüste eines Formstahlwalzwerkes, das ein zwischen zwei Universalwalzgerüsten angeordnetes Flanschenstauchgerüst aufweist, und bei dem diese Einstellungen durch Anheben bzw. Absenken der Walzgerüste und/oder durch die Walzen tragende Teile der Walzgerüste bewirkt werden, sowie auf Vorrichtungen zur Durchführung des Verfahrens.

Das Walzen von Formstäben, insb. von Trägern in Formstahlwalzwerken erfordert die möglichst genaue Einhaltung des Einlaufes und des Auslaufes des Walzgutes in den Walzspalt im rechten Winkel zu der gemeinsamen Walzachsebene der Oberund der Unterwalze; dies gilt besonders bei der Universalwalzung von Parallelflansch-Trägern, da eine Abweichung von dieser Einlaufbedingung die Position der Stegmitte zu der Walzebene verändern kann und den die Qualität des Fertigproduktes beeinträchtigenden Stegversatz hervorruft.

In den Universalwalzgerüsten wird ein Walzspalt zwischen den Horizontalwalzen und je Seite ein Walzspalt von der jeweiligen Vertikalwalze und den dieser zugewandten Seitenflanken der Horizontalwalzen gebildet. Bei nicht rechtwinkligem Einlauf wird ein Trägerprofil gezwungen, in den Walzspalt zu klettern und wird dann von der Unterwalze angehoben, im Walzspalt gleichgerichtet und fällt nach dem Austritt aus dem Walzspalt in etwa wieder in die dem Einlauf entsprechende Höhenlage zurück. Die Vertikalwalzen drehen dabei um ihre vertikalen Achsen und bewirken vom Beginn der Verformung an eine Ausrichtung des Walzgutes zu der erwähnten rechtwinkligen Position, d.h., es erfolgt eine Biegung des Trägers, mit der Längsspannungen über den Querschnitt aufgebaut werden, die in den unteren Flanschhälften als Druckspannung und in den oberen Flanschhälften als Zugspannung auftreten. Die Druckspannungen begünstigen die Breitung bei der Dickenabnahme der Flansche, während die Zugspannungen diese behindern, mit dem Ergebnis, daß die unteren Flanschhälften stärker breiten und die oberen Flanschhälften weniger oder gar nicht breiten. Diese unterschiedliche Breitung der oberen und der unteren Flanschhälften führt zu dem qualitätsmindernden Stegversatz.

Um diesen nachteiligen Folgen des Walzprozesses zu begegnen, hat man bereits vorgeschlagen, die Walzgerüste mit Hilfe von zwischen Gerüst und Sohlplatten oder auch Zwischensohlplatten eingebrachter Beilagen anzuheben bzw. abzusenken und damit einen rechten Einlaufwinkel für das Walzgut sicherzustellen. Es ist auch bekannt, statt der Beilagen unter das Gerüst gesetzte Hubeinrichtungen zu verwenden oder (EP-Patentanmeldung 88106436.4) den aus Horizontalwalzenpaar und Vertikalwalzenpaar bestehenden Universalwalzensatz innerhalb des dabei ortsfest angeordneten Universalwalzgerüstes vertikal beweg- und positionsfestlegbar anzuordnen.

Die beschriebenen Anpassungen der Gerüsthöhen werden vor Beginn des Walzbetriebes vorgenommen und ggfs. nach Durchlauf von Walzproben erneut korrigierend vorgenommen; sie erfordern einen erheblichen Zeitaufwand und entsprechende Stillstandszeiten der Walzstraße. Als besonders nachteilig hat sich dabei erwiesen, daß sich häufig während des Walzbetriebes durch Änderungen im Zustand des Vorproduktes, bspw. ein Stegmittenversatz zeigt, der es notwendig macht, die Walzstraße erneut stillzusetzen, um entsprechende Korrekturen der Höheneinstellung der Walzgerüste vorzunehmen.

Der Erfindung liegt die Aufgabe zugrunde, diese Schwierigkeit zu beseitigen und die damit verbundenen Nachteile, insb. die erforderlichen Stillstandszeiten zu vermeiden.

Diese Aufgabe wird dadurch gelöst, daß die Höhe der Durchlaufebene des Walzgutes durch die Walzen des Flanschenstauchgerüstes zur Korrektur der Stegmittenposition relativ zu der eingestellten Durchlaufebene der übrigen Walzgerüste während des Walzbetriebes gesteuert verändert und festgelegt wird.

Diese Veränderung der Höhenlage der Durchlaufebene des Walzgutes durch das Flanschenstauchgerüst relativ zur eingestellten Durchlaufebene, insb. der vor- und nachgeordneten Universalgerüste wird ein Abbiegen des dabei zwischen den Universalgerüsten eingespannten Trägers nach oben bzw. nach unten bewirkt. Die in den Flanschen je nach Biegerichtung auftretenden Druck- bzw. Zugspannungen überlagern die Verformungsspannungen im Walzspalt und beeinflussen damit die Breitung in diesen Flanschen positiv bzw. negativ.

Da beim erfindunggemäßen Verfahren die Korrekturen nur durch relativ geringe Änderungen der Höhenlage der Walzen des Flanschenstuachgerüstes bewirkt werden, bestehen keine technischen Schwierigkeiten, diese Änderungen während des Walzbetriebes und mit Hilfe von an sich bekannten Steuereinrichtungen vorzunehmen, so daß bei entsprechender Erfassung der Abmaße und Abmaßänderungen des durch die Walzenstraße lau fenden Walzstabes die Korrektureinstellungen schon während dessen Durchlauf vorgenommen werden können. Die Stellwerte solcher ändernden Einstellungen der Höhenlage können auch als Stellglied einer Profilregelung Anwendung finden, die während des Walzens die Einstellung aller übrigen Walzgerüste der Walzstraße in Abhängigkeit von die Abmessungsänderungen des durchlaufenden Walzstabes automatisch durchführt.

Das Verfahren läßt sich, wie die Erfindung weiter vorsieht, zweckmäßig durch eine Anordnung durchführen, bei der das Flanschenstauchgerüst in an sich bekannter Weise auf positioniereinstellbaren Hubeinrichtungen angeordnet ist bzw. dadurch, daß beide Walzen des Duo-Walzensatzes des Flanschenstauchgerüstes eine Positioniereinrichtung zur Änderung und Festlegung ihrer vertikalen Position aufweisen, oder daß die Walzen des Duo-Walzensatzes des Flanschenstauchgerüstes jeweils mit einer selbständigen, unabhängig von der anderen wirkenden Anstellvorrichtung verbunden sind.

Weist das Formstahlwalzwerk eine kompakte Umkehr-Tandem-Gerüstgruppe auf, die aus einem Universalarbeitsgerüst, einem Flanschenstauchgerüst und einem Universalfertiggerüst besteht, dann kann diese Universal-Tandem-Gerüstgruppe auf einer gemeinsamen, von mechanisch-hydraulisch angetriebenen, positioniereinstellbaren Hubeinrichtungen getragenen Tragsohlplatte angeordnet sein. Mit dieser Ausbildung der Anordnung wird die Möglichkeit geschaffen, die komplette Universal-Tandem-Gerüstgruppe ohne die Notwendigkeit der Abstimmung der Positionen der Durchlaufebenen der einzelnen Gerüste sowohl bei einem Programmwechsel als auch zwischen den einzelnen Walzstichen und ggfs. auch hier während des Durchlaufes der Walzstäbe durch die Gruppe vertikal so zu positionieren, daß Durchlaufebene und Transportebene der Rollgänge aufeinander abgestimmt sind und der Profilstab die Universal-Umkehr-Tandem-Gerüstgruppe in einer unveränderten Ebene liegend durchläuft. Das Flanschenstuachgerüst kann in diesem Falle zusätzlich positionseinstellbar auf der Tragsohlplatte angeordnet werden.

Die Hubeinrichtung für die beschriebene Anordnung kann erfindungsgemäß aus einem Spindelgetriebe bestehen dessen Spindel zusätzlich in einer zweiten, unterhalb des Spindelrades gelagerten, mit der Spindelmutter drehgekuppelten Druckmutter gewindegeführt ist, die von einem Hülsenkolben umfaßt wird, der drehfest und axial verschiebbar im Spindelgetriebegehäuse angeordnet ist.

Ein Ausführungsbeispiel dieser Hubeinrichtung ist in der Zeichnung dargestellt.

Die strichpunktiert angedeutete Tragsohlplatte 1 ruht auf der Stirnfläche 2a einer Gewindespindel 2 und ist mit dieser mittels eines durch eine mittige Gewindebohrung 2b geführten Zugbolzens 3 mit Gewindeansatz 3a und Mutter 4 verschraubt. Die Gewindespindel 2 ist in dem im Spindelgetriebegehäuse 6 gelagerten Spindelrad 7 gewindegeführt, das über die Spindelschnecke 5 von einem -nicht dargestellten - bspw. als Schrittschaltmotor ausgebildeten Motor positionssteuerbar drehantreibbar ist. Unterhalb des Spindelrades 7 ist eine Druckmutter 8 gelagert, die mit diesem übereine Klauenkupplung 9 drehgekuppelt ist und von einem Hülsenkolben 10 umfaßt wird, der mit einem Innenringbund 10a auf einem Außenringbund 8a der Druckmutter 8 aufliegt. Der Hülsenkolben 10 ist im Spindelgetriebegehäuse 6 in Mittenachsrichtung der Druckmutter 8 geführt und über eine oberhalb seiner nach oben weisenden Ringstirn 10b gebildete Ringkammer 12 auf nicht dargestellte Weise durckmittelbeaufschlagbar. Der Hülsenkolben 10 weist umfangsseitig mittenachsparallele Führungs-Zahnnuten 10c auf, in die Zahnführungsstücke 13 eingreifen, die mit dem Spindelgetriebegehäuse 6 einstellbar verschraubt sind und den Hülsenkolben 10 im drehfest im Spindelgetriebegehäuse 6 festlegen. Die Trag-Sohlplatte 1 wird mittels Spindelschnecke 5 und Spindelrad 7 über die Gewindespindel 2 in die gewünschte Position angehoben bzw. abgesenkt und, nachdem sie diese Position erreicht hat, durch Druckmittelbeaufschlagung des Hülsenkolbens 10 und damit der Druckmutter 8 spielfrei in dem mit dem Fundament F verbundenen Spindelgetriebegehäuse 6 festgelegt.

## Patentansprüche

1. Verfahren zur Einstellung und zur Veränderung der Höhe der Durchlaufebene des Walzgutes durch die Walzen der hintereinander angeordneten Walzgerüste eines Formstahlwalzwerkes, das ein zwischen zwei Universalgerüsten angeordnetes Flanschenstauchgerüst aufweist und bei dem diese Einstellungen durch Anheben bzw. Absenken der Walzgerüste und/oder durch die Walzen tragende Teile der Walzgerüste bewirkt werden,
**dadurch gekennzeichnet,**
daß die Höhe der Durchlaufebene des Walzgutes durch die Walzen des Flanschenstuachgerüstes zur Korrektur der Stegmittenposition relativ zur eingestellten Durchlaufebene der übrigen Walzgerüste während des Walzbetriebes gesteuert, verändert und festgelegt wird.

2. Verfahren nach Anspruch 1,
**dadurch gekennzeichnet,**
daß die Änderungen der Abmaße des durch die Walzenstraße laufenden Walzstabes von Meßeinrichtungen erfaßt, und die dabei ermittelten Meßwerte zur Änderung der Höheneinstellung verwendet werden.

3. Verfahren nach Anspruch 2,
**dadurch gekennzeichnet,**
daß die Meßwerte als Stellglied eines Profilregelung angewendet werden, die währende des Walzbetriebes die Einstellung aller übrigen Walzgerüste der Walzenstraße in Abhängigkeit von den Abmaßänderungen des durchlaufenden Walzstabes automatisch durchführt.

4. Anordnung zur Durchführung des Verfahrens nach einem oder mehreren der Ansprüche 1 bis 3,
**dadurch gekennzeichnet,**
daß das Flanschenstauchgerüst in an sich bekannter Weise auf positioniereinstellbaren Hubeinrichtungen angeordnet ist.

5. Anordnung zur Durchführung des Verfahrens nach einem oder mehreren der Ansprüche 1 bis 3,
**dadurch gekennzeichnet,**
daß beide Walzen des Duo-Walzensatzes des Flanschenstauchgerüstes eine Positioniereinrichtung zur Änderung und Festlegung ihrer vertikalen Position aufweisen.

6. Anordnung zur Durchführung des Verfahrens nach einem oder mehreren der Ansprüche 1 bis 3,
**dadurch gekennzeichnet,**
daß die Walzen des Duo-Walzensatzes des Flanschenstauchgerüstes jeweils mit einer selbständigen, unabhängig von der anderen wirkenden Anstellvorrichtung verbunden sind.

7. Anordnung zur Durchführung des Verfahrens nach einem oder mehreren der Ansprüche 1 bis 3 und/oder einem der Ansprüche 4 bis 6,
**dadurch gekennzeichnet,**
daß die Universal-Tandem-Gerüstgruppe auf einer gemeinsamen, von mechanisch-hydraulisch angetriebenen, positionseinstellbaren Hubeinrichtungen getragenen Tragsohlplatte angeordnet ist.

8. Hubeinrichtung für eine Anordnung nach den Ansprüchen 4 und/oder 7,
**dadurch gekennzeichnet,**
daß die Hubeinrichtung aus einem Spindelgetriebe besteht, dessen Gewindespindel (2) zusätzlich in einer zweiten unterhalb des Spindelrades (7) gelagerten, mit diesem drehgekuppelten Druckmutter (8) gewindegeführt ist, die von einem Hülsenkolben (10) umfaßt wird, der drehfest und axial verschiebbar im Spindelgetriebegehäuse (6) angeordnet ist.

9. Anordnung nach Anspruch 8,
**dadurch gekennzeichnet,**
daß der Hülsenkolben (10) mit einem Innenringbund (10a) auf einem Außenringbund (8a) der Druckmutter (8) aufliegt und umfangsseitig mittenachsparallele Führungszahnnuten (10c) aufweist, in die am Spindelgetriebegehäuse (6) lösbar angeordnete Zahnführungsstücke (13) eingreifen.
